# EUROPÄISCHE PATENTSCHRIFT

(11) **EP 0 057 741 B1**
(45) Veröffentlichungstag und Bekanntmachung des Hinweises auf die Patenterteilung: **01.08.1984**
(21) Anmeldenummer: 81100932.3
(22) Anmeldetag: 11.02.1981
(51) Int. Cl.: B30B 1/10, B30B 15/00

(54) **Pressenantrieb**
Press drive
Entraînement de presse

(43) Veröffentlichungstag der Anmeldung: 18.08.1982
(73) Patentinhaber: L. SCHULER GmbH, D-73012 Göppingen (DE)
(72) Erfinder: Dommer, Hans-Martin, D-7320 Göppingen (DE); Bareis, Alfred, D-7336 Uhingen (DE); Bergmann, Ewald, D-7324 Rechberghausen (DE)

## Beschreibung

Die Erfindung betrifft einen Pressenantrieb für eine schnellaufende Presse, wobei im Pressenkopfstück ein Paar gegenläufig angetriebener, miteinander in Eingriff stehender Exzenterwellen gelagert ist, die Exzenter über symmetrisch zueinander angeordnete Verbindungselemente mit einem Stössel verbunden sind, und wobei den hin-und hergehenden Massen entsprechende, gegenläufig wirkende Massenausgleichsgewichte vorgesehen sind.

Aus der DE-AS Nr. 2344529 ist ein Pressenantrieb mit einem dynamischen Massenausgleich bekannt, der über zwei gegenläufig angetriebene, miteinander in Eingriff stehende Exzenterwellen wirkt. Bei dieser schnellaufenden Presse werden jedoch alle Massen, d.h. auch die hin- und hergehenden Massen des Stössels, durch rotierende Ausgleichsmassen kompensiert.

Ein weiterer bekannter Pressenantrieb ist in der DE-OS Nr. 2534628 beschrieben. Der bekannte Pressenantrieb, der insbesondere für schnellaufende mechanische Pressen konzipiert ist, enthält eine zentrale Exzenterwelle, die über Pleuel mit einem Gleitstein wirkungsverbunden ist. An dem Gleitstein sind Laschen bzw. einarmige Hebel symmetrisch zueinander angelenkt, über die mittelbar durch eine weitere Gelenkverbindung ein Stössel bewegbar ist. Die einarmigen Hebel sind der Anlenkung des Gleitsteines gegenüberliegend auf Stösselverstellungen gelagert, die pressengestellfest angeordnet sind. Als weitere Gelenkverbindung dienen Druckstangen, die zwischen dem Stössel und den einarmigen Hebeln wirken. Von den Verbindungspunkten der einarmigen Hebel mit den Druckstangen in entgegengesetzte Richtung wirkend sind über weitere Lenker und Doppelhebel Massenausgleichsgewichte vorgesehen, die einen vollständigen dynamischen Massenausgleich ermöglichen. Für die Hubverstellung ist die übliche Anordnung, nämlich eine gegenüber einem Exzenter verdrehbare Exzenterbüchse, vorgesehen.

Das dynamische Verhalten der Presse, insbesondere beim Schneiden mit hohen Hubzahlen, wird durch die Anordnung der Lager im Kraftfluss und durch die Anordnung der einarmigen Hebel recht ungünstig beeinflusst, so dass sich unter anderem die Eintauchtiefe der oberen Werkzeuge in die unteren Werkzeuge bei steigenden Hubzahlen erhöht, da die Anzahl der Lagerspiele und auch die elastische Verformung der einarmigen Hebel, die auf Biegung beansprucht werden, die Steifigkeit des Gesamtsystemes erheblich vermindern. Der Erfindung liegt daher die Aufgabe zugrunde, einen Pressenantrieb anzugeben, der bei vollständigem dynamischen Massenausgleich mit einem Minimum an im Kraftfluss liegenden Lagern aufgebaut ist, und der ausschliesslich auf Druck und Zug beanspruchte, im Kraftfluss liegende Bauteile aufweist.

Diese Aufgabe ist dadurch gelöst, dass symmetrisch zu den Exzenterwellen mindestens die doppelte Anordnung
a) eines ersten, nahezu waagerecht angeordneten Kniegelenkes, das an einem mit der Exzenterwelle verbundenen Pleuel angelenkt ist und einen Abstützpunkt am Pressengestell aufweist,
b) eines zweiten, nahezu senkrecht angeordneten Kniegelenkes, das mit dem ersten Kniegelenk verbunden und an dem das Massenausgleichsgewicht pressengestellgeführt angelenkt ist,
c) eines dritten, nahezu senkrecht angeordneten Kniegelenkes, das über eine Übertragungslasche mit dem ersten und dem zweiten Kniegelenk verbunden, an dem Stössel angelenkt und in der Bewegungsrichtung des Stössels am Pressengestell abgestützt ist, vorgesehen sind.

Vorteilhafte Weiterbildungen der Erfindung sind den nachgeordneten Unteransprüchen zu entnehmen.

Der erfindungsgemässe Pressenantrieb erfüllt die eingangs gestellten Forderungen, ein Minimum an im Kraftfluss liegenden Lagern, nämlich drei pro Kniegelenk, keine auf Biegung beanspruchten Bauteile, wodurch die zu bewegenden Massen vermindert werden und eine leichtere Bauweise erreichbar ist. Der erfindungsgemässe Pressenantrieb erreicht somit eine hohe Steifigkeit, was eine Verminderung des Verschleisses der Werkzeuge zur Folge hat, da die Eintauchtiefe sowie das übrige dynamische Verhalten positiv beeinflusst wird. Ist der erfindungsgemässe Pressenantrieb mit einer Hubverstellvorrichtung ausgerüstet, bleibt die Vorschubphase eines Vorschubgerätes, das direkt von dem Pressenantrieb angetrieben wird, bei einer Hubverstellung konstant.

Weiterhin ist durch die Anordnung der beiden Exzenterwellen ein einfacher Ausgleich der drehenden Massen möglich; die Presse ist durch den Aufbau mit zwei Exzenterwellen und Pleueln weitgehend unempflindlich gegen aussermittige Belastungen während des Schneidens.

Anhand einer Zeichnung sind nachfolgend Beispiele eines erfindungsgemässen Pressenantriebes näher erläutert. Es zeigen
Fig. die schematische Darstellung eines Pressenantriebes,
Fig. 2 die schematische Darstellung des Pressenantriebes mit einer modifizierten Hubverstellung,
Fig. 3 eine Hubverstellvorrichtung, wie in Fig. 1 gezeigt, und
Fig. 4 eine Hubverstellvorrichtung, wie in Fig. 2 gezeigt.

Der Pressenantrieb nach Fig. 1 und 2 ist symmetrisch zu zwei Kurbel- bzw. Exzenterwellen 10 aufgebaut. An den Exzenterwellen 10 sind zwei Pleuel 11 angelenkt. Die Pleuel 11 sind über Verlängerungen 17,18 mit nahezu waagerecht angeordneten ersten Kniegelenken 19, 20 und 21, 22 verbunden. Die ersten Kniegelenke 19,20 und 21, 22 sind mit ihren Lenkern 19,21 auf Abstützpunkten 23, 24 pressengestellfest gelagert, während die Lenker 20, 22 mit nahezu senkrecht angeordneten zweiten Kniegelenken 25, 26 und 27, 28 über Verlängerungen 29, 30 verbunden sind. Die zweiten Kniegelenke 25, 26 und 27, 28 sind mit den Lenkern 25, 27 und deren Verlängerungen 29, 30 auf pressengestellfesten Abstützungen 31, 32 gelagert. An den Lenkern 26, 28 sind Massenausgleichsgewichte 33, 34 pressengestellgeführt angelenkt. Pressengestellgeführtheisstimvorliegenden Fall, dass die Massenausgleichsgewichte 33, 34 entweder an Lenkern 35, 36 auf Kreisbögen geführt sind, die nahezu den an die Kreisbögen gelegten Tangenten entsprechen oder in gestellfesten-s. Fig. 2- Führungen 37, 38 geführt sind, die gleichlaufend zu nicht näher dargestellten Führungen eines Stössels 39 angeordnet sind. In den Verbindungspunkten der Verlängerungen 29, 30 mit den Lenkern 20, 22 der ersten Kniegelenke 19, 20 und 21, 22 sind Übertragungslaschen 40, 41 angelenkt, die direkt mit nahezu senkrecht angeordneten dritten Kniegelenken 42, 43 und 44, 45 verbunden sind. An den Lenkern 43, 45 ist der Stössel 39 angelenkt, während die Lenker 42, 44 auf an sich bekannten Stösselverstellvorrichtungen 46, 47 pressengestellfest abgestützt sind. Die in Fig. 2 gezeigte Variante unterscheidet sich von dem Pressenantrieb nach Fig. 1 durch die bereits erwähnten geradlinigen Führungen 37, 38 für die Massenausgleichsgewichte 33, 34 und die Anordnung der Abstützpunkte 23, 24. Im Beispiel nach Fig. 2 entfallen die Verlängerungen 17,18, so dass die Pleuel 11 unmittelbar mit den Lenkern 19, 21 der ersten Kniegelenke 19, 20 und 21, 22 verbunden sind.

Für den Fall, dass die Pressenantriebe nach Fig. 1 oder2miteinerHubverstellvorrichtungausgerü- stet werden, sind die Abstützpunkte 23, 24 als solche ausgebildet.

Fig. 3 zeigt eine Hubverstellvorrichtung, die zweckmässigerweise bei dem Pressenantrieb gemäss Fig. 1 eingesetztwird. Gleitsteine 48, 49sind pressengestellfest in geradlinigen Führungen 50, 51 geführt. Verstellt werden die Gleitsteine 48, 49 durch je eine Gewindespindel 52, 53, die an den einander zugewandten Enden mit je einem Schneckenrad 54, 55 ausgerüstet sind. Die Schneckenräder 54, 55 werden von einer gemeinsamen, zentralen Schneckenwelle 56 angetrieben, die entweder motorisch oder manuell bewegbar ausgebildet sein kann.

Nach Fig. 4 ist die Hubverstellvorrichtung ausgebildet, die vorzugsweise bei einem Pressenantrieb gemäss Fig. 2 einsetzbar ist. Hierbei sind die Abstützpunkte 23, 24 auf gestellfest aber schwenkbar gelagerten Hebeln 57, 58 angeordnet. Die schwenkbaren Hebel 57,58 sind über Verbindungslaschen 59, 60 mit einem zentralen Gleitstein 61 verbunden, der durch eine Verstellspindel 62 einstellbar ist. Die Verstellspindel 62 wird hierbei über Schneckenräder 63, 64 angetrieben, wobei sowohl ein manueller Antrieb als auch ein motorischer Antrieb vorgesehen sein kann.

Bei einem Vergleich des gattungsbildenden Pressenantriebes mit einem erfindungsgemässen Pressenantrieb ergibt sich, dass bei einem Zweipunktantrieb für den bekannten Pressenantrieb nach der DE-OS Nr. 2534628 im Kraftfluss dreizehn Gelenkpunkte bzw. Lagerpunkte von insgesamt 31 Lagerpunkten angeordnet sein müssen, während bei einem vergleichbaren erfindungsgemässen Pressenantrieb nur 6 Gelenkpunkte, d.h. bei zwei Kniegelenken die Mindestanzahl, von ebenfalls 31 Gelenkpunkten im Kraftfluss ange₋ ordnet sind.

Um die Verzerrung der Weg-Zeit-Kurve des Stössels, die durch die dritten Kniegelenke 42, 43 und 44, 45 bedingt ist, so gering wie möglich zu halten, sind die Lagen der ersten Kniegelenke 19, 20 und 21, 22 und der dritten Kniegelenke 42, 43 und 44, 45 so gewählt, dass bei Erreichen des unteren Umkehrpunktes des Stössels 39 die dritten Kniegelenke 42, 43 und 44, 45 die Strecklage durchlaufen, während die ersten Kniegelenke 19, 20 und 21, 22 die Beugelage durchlaufen. Die zweiten Kniegelenke 25, 26 und 27, 28 durchlaufen gleichzeitig die Strecklage, so dass bei der Bedingung - Gleichheit der Längenverhältnisse der Lenker 25, 26 bzw. 27,28 der zweiten Kniegelenke 25, 26 und 27, 28 und der Lenker 42,43 bzw. 44, 45 der dritten Kniegelenke 42,43 und 44,45- und entsprechender Dimensionierung der Massenausgleichsgewichte 33, 34 der Lenker und der Laschen der Pressenantrieb massenausgeglichen ist. Die zweiten Kniegelenke 25, 26 und 27, 28 werden exakt winkelsynchron zu den dritten Kniegelenken 42, 43 und 44, 45 bewegt - in dem beschriebenen Beispiel paarweise gegenläufig. Die Anordnung kann jedoch auch derart aufgebaut werden, dass die zweiten und dritten Kniegelenke paarweise gleichlaufend aber seitenweise gegenläufig angetrieben werden.

Werden die Abstützpunkte 23, 24 als Hubverstellvorrichtungen ausgebildet, so ergibt sich bei einer Hubveränderung automatisch auch die Veränderung des Hubes der an den zweiten Kniegelenken 25, 26 und 27,28 angelenkten Massenausgleichsgewichte 33, 34.

## Patentansprüche

1. Pressenantrieb für eine schnellaufende Presse, wobei im Pressenkopfstück ein Paar gegenläufig angetriebener, miteinander in Eingriff stehender Exzenterwellen (10) gelagert ist, die Exzenter über symmetrisch zueinander angeordnete Verbindungselemente mit einem Stössel (39) verbunden sind, und wobei den hin- und hergehenden . Massen entsprechende, gegenläufig wirkende Massenausgleichsgewichte (33; 34) vorgesehen sind, dadurch gekennzeichnet, dass symmetrisch zu den Exzenterwellen (10) mindestens die doppelte Anordnung
a) einesersten,nahezuwaagerechtangeordne- ten Kniegelenkes (19, 20; 21, 22), das an einem mit der Exzenterwelle (10) verbundenen Pleuel (11) angelenkt ist und einen Abstützpunkt (23; 24) am Pressengestell aufweist,
b) eineszweiten,nahezusenkrechtangeordne- ten Kniegelenkes (25, 26; 27, 28), das mit dem ersten Kniegelenk (19, 20; 21, 22) verbunden und an dem das Massenausgleichsgewicht (33; 34) pressengestellgeführt angelenkt ist,
c) eines dritten, nahezu senkrecht angeordneten Kniegelenkes (42, 43; 44, 45), das über eine Übertragungslasche (40; 41 ) mit dem ersten (19, 20; 21, 22) und dem zweiten Kniegelenk (25, 26; 27,28) verbunden an dem Stössel (39) angelenkt und in der Bewegungsrichtung des Stössels (39) am Pressengestell (14) abgestützt ist, vorgesehen sind.

2. Pressenantrieb nach Anspruch 1, dadurch gekennzeichnet, dass das dritte Kniegelenk (42, 43; 44, 45) im Bereich des unteren Umkehrpunktes des Stössels (39) die Strecklage erreicht, und dass das erste Kniegelenk (19, 20; 21, 22) gleichzeitig die Beugelage durchläuft.

3. Pressenantrieb nach einem der Ansprüche 1 und 2, dadurch gekennzeichnet, dass das Längenverhältnis der Lenker (25, 26; 27, 28) des zweiten Kniegelenkes gleich dem Längenverhältnis der Lenker (42, 43; 44, 45) des dritten Kniegelenkes ist, und dass das zweite und das dritte Kniegelenk winkelsynchron bewegbar sind.

4. Pressenantrieb nach einem der Ansprüche 1 bis 3, dadurch gekennzeichnet, dass das dritte Kniegelenk (42, 43; 44, 45) über eine Stösselverstellung (46; 47) an dem Pressengestell (14) abgestützt ist.

5. Pressenantrieb nach einem der Ansprüche 1 bis 4, dadurch gekennzeichnet, dass der Abstützpunkt (23; 24) des ersten Kniegelenkes (19, 20; 21, 22) am Pressengestell (14) als Hubverstellvorrichtung ausgebildet ist.

6. Pressenantrieb nach Anspruch 5, dadurch gekennzeichnet, dass die Hubverstellvorrichtung mittels eines Gleitsteines (48; 49) in einer geradlinigen Führung (50; 51) des Pressengestelles (14) aufgebaut ist.

7. Pressenantrieb nach Anspruch 6, dadurch gekennzeichnet, dass der Gleitstein (48; 49) über eine Gewindespindel (52; 53) mit einem Schnekkenrad (54; 55) von einer zentralen Schneckenwelle (56) bewegbar ist.

8. Pressenantrieb nach Anspruch 5, dadurch gekennzeichnet, dass der Abstützpunkt (23; 24) auf einem gestellfest aber schwenkbar gelagerten Hebel (57; 58) angeordnet ist, der über eine Verbindungslasche (59; 60) an einem zentralen Gleitstein (61) angelenkt ist, der über eine Verstellspindel (62) mit einem Schneckenrad (63) durch ein weiteres Schneckenrad (64) verstellbar ist.

## Claims

1. A press drive for a high-speed press, in which a pair of eccentric shafts (10) driven in opposite directions and engaging with one another is mounted in the press headpiece, the eccentrics are connected to a ram (39) via connecting elements arranged symmetrically relative to one another, and there are mass-balancing weights (33; 34) which correspond to the masses moving to and fro and which act in opposite directions, characterised in that there is, symmetrical relative to the eccentric shafts (10), at least a double arrangement of-
(a) a first knee joint (19, 20; 21, 22) which is arranged virtually horizontally and is articulated to a connecting rod (11) connected to the eccentric shaft (10) and which has a support point (23; 24) on the press frame,
(b) a second knee joint (25, 26; 27, 28) which is arranged virtually vertically and is connected to the first knee joint (19, 20; 21, 22) and to which the mass-balancing weight (33; 34) is articulated so as to be guided by the press frame, and
(c) a third knee joint (42, 43; 44, 45) which is arranged virtually vertically and which, connected via a transmission plate (40; 41) to the first knee joint (19, 20; 21, 22) and to the second knee joint (25, 26; 27, 28), is articulated to the ram (39) and is supported on the press frame (14) in the direction of movement of the ram (39).

2. A press drive according to Claim 1, characterised in that the third knee joint (42,43; 44, 45) reaches its extended position in the region of the lower reversal point ofthe ram (39), and in that the first knee joint (19, 20; 21, 22) at the same time passes through its bent position.

3. A press drive according to one of Claims 1 or 2, characterised in that the length ratio of the arms (25, 26; 27, 28) of the second knee joint is equal to the length rati of the arms (42,43; 44, 45) of the third knee joint, and in that the second and third knee joints are movable in angular synchronism.

4. A press drive according to one of Claims 1 to 3, characterised in that the third knee joint (42,43; 44, 45) is supported on the press frame (14) via a ram adjustment means (46; 47).

5. A press drive according to one of Claims 1 to 4, characterised in that the support point (23; 24) of the first knee joint (19, 20; 21, 22) on the press frame (14) is designed as a stroke-adjusting device.

6. A press drive according to Claim 5, characterised in that the stroke-adjusting device is formed by means of a sliding block (48; 49) in a straight guide (50; 51) of the press frame (14).

7. A press drive according to Claim 6, characterised in that the sliding block (48; 49) is movable by means of a central worm shaft (56) via a threaded spindle (52; 53) with a worm wheel (54; 55).

8. A press drive according to Claim 5, characterised in that the support point (23; 24) is located on a lever (57; 58) which is fixed to the frame, but mounted pivotably and which is articulated via a connecting plate (59; 69) to a central sliding block (61 ) which is adjustable via an adjusting spindle (62) with a worm wheel (63) by means of a further worm wheel (64).

## Revendications

1. Commande pour une presse rapide comportant dans sa tête de presse deux arbres d'excentrique (10) entraînés en rotation dans des sens contraires et en prise l'un avec l'autre, dont les excentriques sont reliés à un coulisseau (39) par des éléments de liaison disposés symétriquement, et dans laquelle sont prévus des poids d'équilibrage (33; 34) des masses, qui correspondent aux masses effectuant un mouvement de va-et-vient et agissant en sens contraire, caractérisée par la disposition en double au moins-symétriquement par rapport aux arbres d'excentrique (10) - de
a) une première genouillère à peu près horizontale (19, 20; 21, 22), qui est articulée à une bielle (11 ) reliée à l'arbre d'excentrique (10) et présente un point d'appui (23; 24) sur le bâti de presse,
b) une seconde genouillère à peu près verticale (25, 26; 27, 28) qui est reliée à la première genouillère (19, 20; 21, 22) et sur laquelle est articulé le poids d'équilibrage (33; 34) guidé sur le bâti de presse, et
c) une troisième genouillère à peu près verticale (42, 43; 44, 45) qui est reliée par une barre de transmission (40; 41) à la première (19, 20; 21, 22) et à la seconde genouillère (25, 26; 27, 28), articulée sur le coulisseau (39) et appuyée sur le bâti de presse (14) en direction du mouvement du coulisseau (39).

2. Commande de presse selon la revendication 1, caractérisée en ce que la troisième genouillère (42,43; 44, 45) atteint la position étendue lorsque le coulisseau (39) est à son point mort bas ou près de ce point et que la première genouillère (19, 20; 21, 22) passe en même temps par la position de flexion maximale.

3. Commande de presse selon l'une des revendications 1 ou 2, caractérisée en ce que le rapport des longueurs des éléments (25, 26; 27, 28) de la seconde genouillère est égal au rapport des longueurs des éléments (42, 43; 44, 45) de la troisième genouillère et en ce que la seconde et la troisième genouillère sont manoeuvrables en synchronisme angulaire.

4. Commande de presse selon une des revendications 1 à 3, caractérisée en ce que la troisième genouillère (42,43; 44, 45) est appuyée sur le bâti de presse (14) par l'intermédiaire d'un dispositif de réglage du coulisseau (46; 47).

5. Commande de presse selon une des revendications 1 à 4, caractérisée en ce que le point d'appui (23; 24) de la première genouillère (19, 20; 21, 22) sur le bâti de presse (14) est réalisé comme un dispositif de réglage de la course.

6. Commande de presse selon la revendication 5, caractérisée en ce que le dispositif de réglage de la course est constitué par une pièce (48; 49) coulissant dans un guide droit (50; 51) du bâti de presse (14).

7. Commande de presse selon la revendication 6, caractérisée en ce que la pièce coulissante (48; 49) est déplaçable par un arbre à vis sans fin central (56) par l'intermédiaire d'une broche filetée (52; 53) portant une roue tangente (54; 55).

8. Commande de presse selon la revendication 5, caractérisée en ce que le point d'appui (23; 24) est disposé sur un levier (57; 58) monté oscillant sur le bâti et relié par une barre d'accouplement (59; 60) à une pièce coulissante centrale (61 ) qui est déplaçable par une broche filetée (62) portant une roue tangente (63) commandée par une roue tangente supplémentaire (64).
